# FASCICULE DE BREVET EUROPEEN

(11) **EP 3 899 389 B1**
(45) Date de publication et mention de la délivrance du brevet: **01.04.2026**
(21) Numéro de dépôt: 19868211.4
(22) Date de dépôt: 05.12.2019
(51) Int. Cl.: F25J 3/04

(54) **APPAREIL ET PROCÉDÉ DE SÉPARATION D'AIR PAR DISTILLATION CRYOGÉNIQUE**
VORRICHTUNG UND VERFAHREN ZUR LUFTTRENNUNG DURCH KRYOGENE DESTILLATION
APPARATUS AND METHOD FOR SEPARATING AIR BY CRYOGENIC DISTILLATION

(30) Priorité: 21.12.2018 FR 1873736
(43) Date de publication de la demande: 27.10.2021
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: DAVIDIAN, Benoît, 94503 Champigny sur Marne (FR)
(74) Mandataire: Air Liquide
(86) Numéro de dépôt international: PCT/FR2019/052934
(87) Numéro de publication internationale: WO 2020/128205

(56) Documents cités:
- EP-A2- 1 099 922
- WO-A2-2013/014252
- DE-A1- 19 933 558
- US-A- 4 543 115
- US-A- 5 666 824

## Description

La présente invention est relative à un appareil et à un procédé de séparation d'air par distillation cryogénique.

En particulier elle concerne un appareil de séparation d'air comprenant une double colonne avec une première colonne opérant à une première pression et une deuxième colonne opérant à une deuxième pression, inférieure à la première pression. La tête de la première colonne produit un gaz qui se condense dans un rebouilleur de la deuxième colonne.

Il est généralement un objectif des appareils de séparation d'air de rechercher une consommation d'énergie la plus basse possible.

L'épuration de l'air est en général effectuée à une pression égale ou supérieure à celle de la première pression. Ceci permet de réduire le volume de l'unité d'épuration.

Il est néanmoins connu de US4964901 d'épurer une partie de l'air à la première pression et le reste de l'air à la deuxième pression, utilisant deux unités d'épuration en parallèle. L'air épuré à la deuxième pression est envoyé directement à la deuxième colonne, tandis que l'air épuré à la première pression est séparé en deux, une partie étant envoyée directement à la première colonne et le reste étant surpressé, refroidi dans un échangeur de chaleur, détendu dans une turbine couplée au surpresseur et envoyé à la deuxième colonne. Ainsi la turbine utilisée est une turbine d'insufflation et la colonne basse pression reçoit de l'air ayant été épuré à deux pressions différentes.

Le procédé de US5934105 épure l'air à une pression au-dessus de la deuxième pression mais en dessous de la première pression, ensuite l'air destiné à la première colonne est comprimé et l'air destiné à la deuxième colonne est détendu.

JPH11063810 et EP1050730 sont similaires à US5934105.

Si tout le débit qui va à la deuxième colonne est détendu dans la turbine, comme dans l'art antérieur, pour maximiser le gain en énergie, le débit d'air allant à la première colonne est d'environ 66% du débit total épuré, par exemple pour produire de l'oxygène à 96%. Cela signifie que l'on doit passer 34% du débit d'air à une relative basse pression dans la turbine.

Selon la présente invention, entre 6 et 8% de l'air est détendu dans une turbine d'air, donc la turbine selon l'art antérieur est au moins 4 à 5 fois plus grosse du fait du débit volume.

Comme la puissance frigorifique du procédé selon l'art antérieur est fixée et reste basse puisque le procédé ne produit pas de produit final liquide, cela signifie que le taux de détente de la turbine est très faible ce qui donne une turbine inefficace et en tout cas pas du tout standardisée, voire inexistante chez les fournisseurs de turbines cryogéniques.

Dans le cas où on souhaite imposer le débit d'air envoyé à la première colonne pour maximiser le gain d'énergie, selon l'art antérieur, en exploitation, la régulation de la puissance frigorifique ne pourra se faire par une réduction de débit turbiné et donc va se faire en jouant sur la pression en amont de la turbine, c'est à dire la pression d'épuration et in fine de la soufflante. Cela complexifie énormément la régulation et oblige à dimensionner l'épuration sur la pression la plus basse que l'on pourrait avoir avec une puissance frigorifique plus faible que prévue au nominal ou dans une phase transitoire. Selon l'invention, il est prévu que la pression d'épuration soit très proche de la deuxième pression.

L'invention prévoit un procédé qui consomme 1% en moins d'énergie (2% en moins si on considère un rendement turbine réduit de 5%pt) par rapport à l'art antérieur (par exemple, selon EP1050730) ; selon le procédé de EP1050730, l'épuration est effectuée à une pression entre la première et la deuxième pression.

Le taux de détente du procédé de EP1050730 est faible, entre 1,2 :1 et 3,8 :1, de préférence entre 1,4 :1 et 2,5 :1, alors que les turbines classiques cryogéniques sont dans une fourchette de taux de détente d'entre 4 :1 et 10 :1. L'invention utilise un taux de détente qui reste en limite basse de cette fourchette, évitant ainsi d'avoir un rendement de turbine sensiblement dégradé.

Dans EP1050730, la pression d'entrée de l'unité d'épuration est typiquement de 2,5 bara (au lieu d'environ 1.3 bara selon l'invention). Ce procédé utilise un premier compresseur à plusieurs, typiquement deux, étages avec refroidissement entre deux étages. Selon l'invention le compresseur qui comprime tout l'air a un seul étage donc aucun refroidissement entre deux étages.

L'appareil produit un débit gazeux enrichi en oxygène avec une énergie particulièrement basse.

US5666824 décrit un procédé selon le préambule de la revendication 1 mais dans lequel le premier débit est au moins partiellement condensé dans un condenseur intermédiaire de la deuxième colonne. Si un gaz est formé, il est lui-même condensé dans un autre condenseur intermédiaire de la deuxième colonne et le liquide ainsi formé est envoyé en tête de la deuxième colonne. Ainsi le premier débit n'est pas envoyé directement à la distillation.

Selon un objet de l'invention, il est prévu un appareil selon la revendication 1.

Selon d'autres aspects facultatifs :
- les moyens de production de frigories comprennent une turbine de détente d'un gaz riche en azote provenant de la première colonne et/ou des moyens d'envoi d'un liquide cryogénique d'une source externe à la double colonne.
- les moyens pour envoyer de l'air à l'unité d'épuration à la troisième pression ne comprennent aucun moyen de compression à part un compresseur à un seul étage.
- l'appareil ne comprend aucun moyen de compression du premier débit.

Selon un autre aspect de l'invention, il est prévu un procédé selon la revendication 5.

Selon d'autres aspects facultatifs :
- on envoie tout le premier débit à la deuxième colonne.
- on envoie le premier débit à la deuxième colonne à un niveau inférieur ou égale au niveau d'arrivée du liquide enrichi en oxygène.
- le procédé ne produit aucun produit liquide comme produit final et /ou aucun débit liquide n'est soutiré de la double colonne pour servir de produit final.
- la partie de l'air détendue dans la turbine représente entre 6 et 15% vol, préférentiellement entre 6 et 8% de l'air épuré.
- tout l'air est épuré à une pression qui n'excède pas 1,5 bara, voire n'excède pas 1,3 bara.
- la première pression n'excède pas 6 bara.
- la deuxième pression n'excède pas 1,5 bara.
- le gaz enrichi en oxygène contient au moins 80% mol oxygène.
- le gaz enrichi en oxygène contient au moins 90% mol d'oxygène.
- le gaz enrichi en oxygène contient moins que 98% mol d'oxygène.
- le premier débit représente entre 20 et 30% vol du débit d'air épuré.
- le deuxième débit représente entre 70 et 80% vol du débit d'air épuré.
- on soutire un gaz enrichi en oxygène et/ou un gaz enrichi en azote de la double colonne et on le(s) réchauffe dans l'échangeur de chaleur pour former un produit du procédé en l'introduisant ou en les introduisant au bout froid de l'échangeur de chaleur.
- on soutire un liquide enrichi en oxygène on le réchauffe dans l'échangeur de chaleur pour former un produit du procédé.
- on pressurise le liquide enrichi en oxygène avant de le vaporiser soit dans un vaporiseur dédié soit dans l'échangeur de chaleur.
- on vaporise le liquide enrichi en oxygène par échange de chaleur avec une partie du deuxième débit ou avec un troisième débit d'air pressurisé à une pression supérieure à la cinquième pression.
- on sousrefroidit le premier débit d'air entre l'échangeur de chaleur et la deuxième colonne.
- on sousrefroidit entre la sortie de la turbine et la deuxième colonne la partie de l'air détendu dans la turbine.

L'invention sera décrite de manière plus détaillée en se référant à la figure.

La figure 1 représente un procédé de séparation d'air par distillation cryogénique selon l'invention.

Un appareil de séparation d'air par distillation cryogénique comprend une double colonne avec une première colonne K3 opérant à une première pression et une deuxième colonne K4 opérant à une deuxième pression, inférieure à la première pression, la deuxième colonne ayant un rebouilleur de cuve M. La deuxième colonne K4 ne contient pas de condenseur intermédiaire.

Dans cet exemple la première pression est de 4,5 bara et la deuxième pression est 1,13 bara.

Un gaz enrichi en azote est envoyé de la tête de la première colonne au rebouilleur de cuve M et au moins une partie du gaz enrichi en azote condensé du rebouilleur de cuve est envoyée à la tête de la première colonne.

De l'air à la pression atmosphérique est filtré dans une filtre A, comprimé par une soufflante B ayant un seul étage à une pression au plus 1 bar, de préférence au plus 0,5 bar, au-dessus de la pression atmosphérique, refroidi par un moyen de refroidissement C et épuré en eau et en dioxyde de carbone dans une seule unité d'épuration D dans lequel l'air 4 rentre à une troisième pression supérieure à la pression atmosphérique d'au plus 1 bar, de préférence d'au plus 0,5 bar. L'unité d'épuration comprend deux lits d'adsorbant utilisés en alternance pour épurer l'air, un lit épurant l'air pendant que l'autre est régénéré.

L'air épuré dans l'unité D est divisé en deux pour former deux débits 6,8. L'air 8 n'est ni comprimé ni détendu et se trouve à une pression qui diffère de la deuxième pression d'une pression égale aux pertes de charge dans les conduites et l'échangeur de chaleur G.

De préférence le premier débit 8 représente entre 20 et 30% vol du débit 4 et le deuxième débit 6 représente entre 70 et 80% vol du débit 4.

Ainsi, l'air 8 est envoyé directement de l'unité d'épuration à la deuxième colonne K2 pour y être séparé, rentrant dans la colonne sous forme entièrement gazeuse. L'air 8 se refroidit dans l'échangeur de chaleur G jusqu'à une température au moins 5°C au-dessus de son point de rosée.

Le débit 6 est surpressé dans un surpresseur E, refroidi dans un refroidisseur F et envoyé à l'échangeur de chaleur G. Le surpresseur E surpresse l'air 6 jusqu'à une cinquième pression entre la première pression et 1 bar au-dessus de la première pression. L'air 6 est divisé en deux parties 30,32 à un niveau intermédiaire de l'échangeur. L'air 30 sort de l'échangeur à une température intermédiaire de celui-ci, par exemple -125°C, est détendu dans une turbine 28 jusqu'à la deuxième pression et rentre sous forme gazeuse, mélangé avec le débit 8, pour être séparé dans la deuxième colonne K4.

Le débit 30 peut représenter entre 6 et 15 % vol, préférentiellement entre 6 et 8% de l'air 4.

L'air 32 se refroidit jusqu'au bout froid de l'échangeur G et est envoyé en cuve de la première colonne K3 sous forme essentiellement gazeuse pour y être séparé. L'air 8 se refroidit dans l'échangeur de chaleur G jusqu'à une température au moins 5°C au-dessus de son point de rosée.

Un débit liquide enrichi en oxygène 34 est soutiré en cuve de la première colonne et envoyé à un niveau de la deuxième colonne qui est au-dessus de l'entrée d'air. Alternativement l'air peut rentrer dans la deuxième colonne au même niveau que celui de l'arrivée du liquide 34.

Le liquide 34 détendu peut être séparé dans un séparateur de phase : le liquide issu du séparateur de phase est envoyé dans la colonne K4 et la phase vapeur peut être mélangée à l'entrée d'air 8,30 dans la colonne K4.

Un débit d'azote liquide 35 est soutiré de la tête de la première colonne et envoyé en tête de la deuxième colonne.

De l'azote gazeux 36 est soutiré en tête de la deuxième colonne K4 et se réchauffé dans le sous-refroidisseur S et ensuite dans l'échangeur G. Une partie 14 de ce gaz sert à régénérer l'unité d'épuration D.

De l'oxygène gazeux 29 est soutiré en cuve de la deuxième colonne K4. Le débit 29 contient de préférence au moins 80% mol oxygène, voire au moins 90% mol d'oxygène, mais de préférence, moins que 98% mol d'oxygène.

Il sera remarqué que le procédé ne produit aucun débit liquide comme produit final. Le procédé ne produit aucun débit liquide à vaporiser pour former un produit gazeux final, éventuellement sous pression. Il est toutefois possible de produire une petite quantité de produit gazeux final de cette façon, qui peut être éventuellement mélangé avec le produit gazeux principal.

Par ailleurs, un petit débit de liquide pourrait être produit.

En variante, l'air 8 et/ou l'air 30 peuvent être sous-refroidis dans le sous-refroidisseur S puis être introduit(s) dans la deuxième colonne K4. Sinon le mélange des débits 8 et 30 peut être sous-refroidi dans le sous-refroidisseur S puis être introduit dans la deuxième colonne K4.

Dans l'exemple décrit, le débit 29 est un débit d'oxygène gazeux qui se réchauffe dans l'échangeur de chaleur G à partir du bout froid de l'échangeur G. En alternatif, le débit 29 peut être un débit de liquide riche en oxygène pressurisé à une pression au-dessus de celle de la deuxième colonne K4. Le liquide 29 se vaporise soit dans un vaporiseur dédié (non illustré) soit dans l'échangeur de chaleur G. Le liquide 29 peut être vaporisé par échange de chaleur avec tout l'air 32 pour condenser partiellement l'air 32 qui sera ensuite envoyé à la cuve de la première colonne K3. Sinon le liquide 29 peut être vaporisé par échange de chaleur avec une partie de l'air 32 pour condenser totalement cette partie de l'air 32. L'air condensé sera ensuite envoyé à la cuve de première colonne K3 ou à un point intermédiaire de la première et/ou de la deuxième colonne.

Sinon une partie de l'air épuré peut être surpressée dans un surpresseur à une pression supérieure à la celle de la première colonne K3 pour vaporiser le liquide 29.

## Revendications

1. Appareil de séparation d'air comprenant une double colonne avec une première colonne (K3) configurée pour opérer à une première pression et une deuxième colonne (K4) configurée pour opérer à une deuxième pression, inférieure à la première pression, la deuxième colonne ayant un rebouilleur de cuve (M), des moyens pour envoyer un gaz enrichi en azote de la tête de la première colonne au rebouilleur de cuve et des moyens pour envoyer au moins une partie du gaz enrichi en azote condensé du rebouilleur de cuve à la tête de la première colonne, un échangeur de chaleur (G), une unité d'épuration (D), des moyens (B) pour envoyer de l'air à l'unité d'épuration à une troisième pression supérieure à la pression atmosphérique d'au plus 1 bar, une conduite pour envoyer un premier débit d'air (8), épuré dans l'unité d'épuration, à l'échangeur de chaleur à une quatrième pression supérieure à la deuxième pression d'au plus 1 bar, une conduite pour introduire le premier débit d'air épuré refroidi dans l'échangeur de chaleur dans la deuxième colonne pour s'y séparer, un surpresseur (E), une conduite pour envoyer un deuxième débit d'air (6) épuré dans l'unité d'épuration au surpresseur, une conduite pour envoyer tout le deuxième débit comprimé par le surpresseur jusqu'à une cinquième pression entre la première pression et 1 bar au-dessus de la première pression à l'échangeur de chaleur, des moyens de production de frigories (28), comprenant au moins une turbine de détente (28) pour détendre une partie (30) du deuxième débit (6) de la cinquième pression à la deuxième pression, la turbine étant reliée à la deuxième colonne (K4) pour y envoyer l'air détendu, une conduite pour soutirer au moins un fluide (29) enrichi en oxygène ou en azote d'une colonne de la double colonne reliée à l'échangeur de chaleur et une conduite pour sortir d'au moins un fluide enrichi en oxygène ou en azote de l'échangeur de chaleur comme produit, l'appareil ne comprenant aucun moyen de détente du premier débit et ne comprenant qu'une seule unité d'épuration, des moyens pour sortir la partie du deuxième débit (6) destiné à la turbine de l'échangeur de chaleur (G) à une température intermédiaire de l'échangeur de chaleur, l'entrée de la turbine (28) étant à la température intermédiaire de l'échangeur de chaleur et des moyens pour envoyer une autre partie (32) du deuxième débit se refroidissant dans l'échangeur de chaleur jusqu'au bout froid de celui-ci à la première colonne
**caractérisé en ce que** la deuxième colonne ne comprend pas de condenseur intermédiaire, la conduite pour introduire le premier débit d'air épuré étant reliée à l'intérieur de la deuxième colonne pour permettre au premier débit de participer à la distillation.

2. Appareil selon la revendication 1 dans lequel les moyens de production de frigories comprennent une turbine de détente d'un gaz riche en azote provenant de la première colonne (K3) et/ou des moyens d'envoi d'un liquide cryogénique d'une source externe à la double colonne (K3, K4).

3. Appareil selon la revendication 1 ou 2 dans lequel les moyens pour envoyer de l'air à l'unité d'épuration à la troisième pression ne comprennent aucun moyen de compression à part un compresseur (B) à un seul étage.

4. Appareil selon la revendication 1,2 ou 3 ne comprenant aucun moyen de compression du premier débit (8).

5. Procédé de séparation d'air par distillation cryogénique utilisant une double colonne avec une première colonne (K3) opérant à une première pression et une deuxième colonne (K4) opérant à une deuxième pression, inférieure à la première pression, la deuxième colonne ayant un rebouilleur de cuve (M), dans lequel :
i) on envoie de l'air contenant de l'eau et du dioxyde de carbone à une seule unité d'épuration (D) à une troisième pression supérieure à la pression atmosphérique d'au plus 1 bar,
ii) on sépare l'air épuré en deux,
iii) on envoie un premier débit d'air (8) épuré dans l'unité d'épuration à un échangeur de chaleur (G) à une quatrième pression supérieure à la deuxième pression d'au plus 1 bar,
iv) on envoie le premier débit d'air épuré refroidi dans l'échangeur de chaleur à la deuxième colonne (K4), sans l'avoir détendu,
v) on surpresse un deuxième débit d'air (6) épuré à une cinquième pression entre la première pression et 1 bar au-dessus de la première pression, on envoie le deuxième débit à la cinquième pression à l'échangeur de chaleur et on envoie une partie du deuxième débit à la première colonne sous forme gazeuse,
vi) on fournit des frigories pour le maintien en froid du procédé,
vii) on condense au moins partiellement un gaz riche en azote de la première colonne dans le rebouilleur et on renvoie au moins une partie de l'azote condensé à la première colonne,
viii) on envoie un liquide enrichi en azote (35) et un liquide enrichi en oxygène (34) de la première colonne à la deuxième colonne,
ix) on soutire un gaz enrichi en oxygène (29) ou un gaz enrichi en azote de la double colonne et on le réchauffe dans l'échangeur de chaleur pour former un produit du procédé
x) le procédé étant tenu en froid par détente d'une partie (30) du deuxième débit (6) dans une turbine (28) de la cinquième pression à la deuxième pression, tout le deuxième débit (6) se refroidit dans l'échangeur de chaleur (G) jusqu'à une température intermédiaire de l'échangeur de chaleur, l'entrée de la turbine (28) étant à la température intermédiaire de l'échangeur de chaleur et la partie (32) du deuxième débit envoyée à la première colonne se refroidissant dans l'échangeur de chaleur jusqu'au bout froid de celui-ci.
xi) le premier débit d'air et/ou la partie du deuxième débit destiné à la première colonne est refroidi dans l'échangeur de chaleur jusqu'à une température au moins 5°C au-dessus de son point de rosée
**caractérisé en ce que** le premier débit d'air est envoyé directement dans la deuxième colonne pour s'y séparer sans avoir été condensé dans un condenseur.

6. Procédé selon la revendication 5 dans lequel on envoie le premier débit (8) à la deuxième colonne (K4) à un niveau inférieur ou égal au niveau d'arrivée du liquide enrichi en oxygène (34).

7. Procédé selon l'une des revendications 5 ou 6 dans lequel la partie de l'air détendue dans la turbine représente entre 6 et 15% vol, préférentiellement entre 6 et 8% de l'air épuré.

8. Procédé selon l'une des revendications 5 à 7 dans lequel tout l'air (4) est épuré à une pression qui n'excède pas 1,5 bara, voire n'excède pas 1,3 bara.

9. Procédé selon l'une des revendications 5 à 8 dans lequel le gaz enrichi en oxygène (29) contient au moins 80% mol oxygène, voire au moins 90% mol d'oxygène, mais de préférence, moins que 98% mol d'oxygène.

10. Procédé selon l'une des revendications 5 à 9 dans lequel le premier débit (8) représente entre 20 et 30% vol du débit d'air épuré.

11. Procédé selon l'une des revendications 5 à 10 dans lequel le deuxième débit (6) représente entre 70 et 80% vol du débit d'air épuré.

12. Procédé selon l'une des revendications 5 à 11 dans lequel on soutire un gaz enrichi en oxygène (29) et/ou un gaz enrichi en azote de la double colonne et on le(s) réchauffe dans l'échangeur de chaleur (G) pour former un produit du procédé en l'introduisant ou en les introduisant au bout froid de l'échangeur de chaleur.

## Patentansprüche

1. Luftzerlegungsvorrichtung, umfassend eine Doppelsäule mit einer ersten Säule (K3), die dafür ausgelegt ist, bei einem ersten Druck betrieben zu werden, und einer zweiten Säule (K4), die dafür ausgelegt ist, bei einem zweiten Druck betrieben zu werden, der niedriger als der erste Druck ist, wobei die zweite Säule einen Sumpfverdampfer (M) aufweist, Mittel zum Leiten eines stickstoffangereicherten Gases vom Kopf der ersten Säule zum Sumpfverdampfer und Mittel zum Leiten mindestens eines Teils des im Sumpfverdampfer kondensierten stickstoffangereicherten Gases zum Kopf der ersten Säule, einen Wärmetauscher (G), eine Reinigungseinheit (D), Mittel (B) zum Leiten von Luft zur Reinigungseinheit bei einem dritten Druck, der um höchstens 1 bar über dem atmosphärischen Druck liegt, eine Leitung zum Leiten eines ersten Luftstroms (8), der in der Reinigungseinheit gereinigt wurde, zum Wärmetauscher bei einem vierten Druck, der um höchstens 1 bar über dem zweiten Druck liegt, eine Leitung zum Einleiten des im Wärmetauscher gekühlten ersten gereinigten Luftstroms in die zweite Säule, um darin getrennt zu werden, einen Ladekompressor (E), eine Leitung zum Leiten eines zweiten Luftstroms (6), der in der Reinigungseinheit gereinigt wurde, zum Ladekompressor, eine Leitung zum Leiten des gesamten vom Ladekompressor verdichteten zweiten Stroms bis zu einem fünften Druck zwischen dem ersten Druck und 1 bar über dem ersten Druck zum Wärmetauscher, Mittel zur Kälteerzeugung (28), umfassend mindestens eine Entspannungsturbine (28) zum Entspannen eines Teils (30) des zweiten Stroms (6) vom fünften Druck auf den zweiten Druck, wobei die Turbine mit der zweiten Säule (K4) verbunden ist, um die entspannte Luft dorthin zu leiten, eine Leitung zum Abziehen mindestens eines sauerstoff- oder stickstoffangereicherten Fluids (29) aus einer Säule der Doppelsäule, die mit dem Wärmetauscher verbunden ist, und eine Leitung zum Austritt mindestens eines sauerstoff- oder stickstoffangereicherten Fluids aus dem Wärmetauscher als Produkt, wobei die Vorrichtung keine Entspannungsmittel für den ersten Strom und nur eine einzige Reinigungseinheit umfasst, Mittel zum Austritt des für die Turbine bestimmten Teils des zweiten Stroms (6) aus dem Wärmetauscher (G) bei einer Zwischentemperatur des Wärmetauschers, wobei der Einlass der Turbine (28) bei der Zwischentemperatur des Wärmetauschers liegt und Mittel zum Leiten eines anderen Teils (32) des zweiten Stroms, der im Wärmetauscher bis zu dessen kaltem Ende gekühlt wird, zur ersten Säule, **dadurch gekennzeichnet, dass** die zweite Säule keinen Zwischenkondensator umfasst, wobei die Leitung zum Einleiten des ersten gereinigten Luftstroms mit dem Inneren der zweiten Säule verbunden ist, um dem ersten Strom die Teilnahme an der Destillation zu ermöglichen.

2. Vorrichtung nach Anspruch 1, bei der die Mittel zur Kälteerzeugung eine Entspannungsturbine für ein stickstoffreiches Gas aus der ersten Säule (K3) und/oder Mittel zum Leiten einer kryogenen Flüssigkeit aus einer externen Quelle zur Doppelsäule (K3, K4) umfassen.

3. Vorrichtung nach Anspruch 1 oder 2, bei der die Mittel zum Leiten von Luft zur Reinigungseinheit bei dem dritten Druck keine anderen Verdichtungsmittel als einen einstufigen Kompressor (B) umfassen.

4. Vorrichtung nach Anspruch 1, 2 oder 3, die keine Mittel zur Verdichtung des ersten Stroms (8) umfasst.

5. Verfahren zur Luftzerlegung durch kryogene Destillation unter Verwendung einer Doppelsäule mit einer ersten Säule (K3), die bei einem ersten Druck betrieben wird, und einer zweiten Säule (K4), die bei einem zweiten Druck betrieben wird, der niedriger als der erste Druck ist, wobei die zweite Säule einen Sumpfverdampfer (M) aufweist, bei dem:
i) Luft, die Wasser und Kohlendioxid enthält, zu einer einzigen Reinigungseinheit (D) bei einem dritten Druck geleitet wird, der um höchstens 1 bar über dem atmosphärischen Druck liegt,
ii) die gereinigte Luft in zwei Teile geteilt wird,
iii) ein erster Luftstrom (8), der in der Reinigungseinheit gereinigt wurde, zu einem Wärmetauscher (G) bei einem vierten Druck geleitet wird, der um höchstens 1 bar über dem zweiten Druck liegt,
iv) der im Wärmetauscher gekühlte erste gereinigte Luftstrom zur zweiten Säule (K4) geleitet wird, ohne entspannt worden zu sein,
v) ein zweiter Luftstrom (6) auf einen fünften Druck zwischen dem ersten Druck und 1 bar über dem ersten Druck nachverdichtet wird, der zweite Strom bei dem fünften Druck zum Wärmetauscher geleitet wird und ein Teil des zweiten Stroms in gasförmiger Form zur ersten Säule geleitet wird,
vi) Kälte zur Aufrechterhaltung des kalten Verfahrens zugeführt wird,
vii) ein stickstoffreiches Gas aus der ersten Säule im Verdampfer mindestens teilweise kondensiert wird und mindestens ein Teil des kondensierten Stickstoffs zur ersten Säule zurückgeführt wird,
viii) eine stickstoffangereicherte Flüssigkeit (35) und eine sauerstoffangereicherte Flüssigkeit (34) von der ersten Säule zur zweiten Säule geleitet werden,
ix) ein sauerstoffangereichertes Gas (29) oder ein stickstoffangereichertes Gas aus der Doppelsäule abgezogen und im Wärmetauscher erwärmt wird, um ein Produkt des Verfahrens zu bilden,
x) das Verfahren durch Entspannung eines Teils (30) des zweiten Stroms (6) in einer Turbine (28) vom fünften Druck auf den zweiten Druck kalt gehalten wird, wobei der gesamte zweite Strom (6) im Wärmetauscher (G) auf eine Zwischentemperatur des Wärmetauschers gekühlt wird, der Einlass der Turbine (28) bei der Zwischentemperatur des Wärmetauschers liegt und der zur ersten Säule geleitete Teil (32) des zweiten Stroms im Wärmetauscher bis zu dessen kaltem Ende gekühlt wird.
xi) der erste Luftstrom und/oder der für die erste Säule bestimmte Teil des zweiten Stroms im Wärmetauscher auf eine Temperatur von mindestens 5°C über seinem Taupunkt gekühlt wird,
**dadurch gekennzeichnet, dass** der erste Luftstrom direkt in die zweite Säule geleitet wird, um darin getrennt zu werden, ohne in einem Kondensator kondensiert worden zu sein.

6. Verfahren nach Anspruch 5, bei dem der erste Strom (8) zur zweiten Säule (K4) auf einer Höhe geleitet wird, die niedriger oder gleich der Ankunftshöhe der sauerstoffangereicherten Flüssigkeit (34) ist.

7. Verfahren nach einem der Ansprüche 5 oder 6, bei dem der in der Turbine entspannte Luftanteil zwischen 6 und 15 Vol.-%, vorzugsweise zwischen 6 und 8 % der gereinigten Luft ausmacht.

8. Verfahren nach einem der Ansprüche 5 bis 7, bei dem die gesamte Luft (4) bei einem Druck gereinigt wird, der 1,5 bara nicht überschreitet, oder sogar 1,3 bara nicht überschreitet.

9. Verfahren nach einem der Ansprüche 5 bis 8, bei dem das sauerstoffangereicherte Gas (29) mindestens 80 Mol-% Sauerstoff, oder sogar mindestens 90 Mol-% Sauerstoff, aber vorzugsweise weniger als 98 Mol-% Sauerstoff enthält.

10. Verfahren nach einem der Ansprüche 5 bis 9, bei dem der erste Strom (8) zwischen 20 und 30 Vol.-% des gereinigten Luftstroms ausmacht.

11. Verfahren nach einem der Ansprüche 5 bis 10, bei dem der zweite Strom (6) zwischen 70 und 80 Vol.-% des gereinigten Luftstroms ausmacht.

12. Verfahren nach einem der Ansprüche 5 bis 11, bei dem ein sauerstoffangereichertes Gas (29) und/oder ein stickstoffangereichertes Gas aus der Doppelsäule abgezogen und im Wärmetauscher (G) erwärmt wird/werden, um ein Produkt des Verfahrens zu bilden, indem es oder sie am kalten Ende des Wärmetauschers eingeführt wird/werden.

## Claims

1. An air separation apparatus comprising a double column with a first column (K3) configured to operate at a first pressure and a second column (K4) configured to operate at a second pressure, lower than the first pressure, the second column having a bottom reboiler (M), means for sending a nitrogen-enriched gas from the top of the first column to the bottom reboiler and means for sending at least a part of the nitrogen-enriched gas condensed in the bottom reboiler to the top of the first column, a heat exchanger (G), a purification unit (D), means (B) for sending air to the purification unit at a third pressure greater than atmospheric pressure by at most 1 bar, a conduit for sending a first air stream (8), purified in the purification unit, to the heat exchanger at a fourth pressure greater than the second pressure by at most 1 bar, a conduit for introducing the first purified air stream cooled in the heat exchanger into the second column to be separated therein, a booster compressor (E), a conduit for sending a second air stream (6) purified in the purification unit to the booster compressor, a conduit for sending the entire second stream compressed by the booster compressor up to a fifth pressure between the first pressure and 1 bar above the first pressure to the heat exchanger, refrigeration production means (28), comprising at least one expansion turbine (28) for expanding a part (30) of the second stream (6) from the fifth pressure to the second pressure, the turbine being connected to the second column (K4) to send the expanded air thereto, a conduit for withdrawing at least one oxygen- or nitrogen-enriched fluid (29) from a column of the double column connected to the heat exchanger and a conduit for exiting at least one oxygen- or nitrogen-enriched fluid from the heat exchanger as a product, the apparatus comprising no expansion means for the first stream and comprising only a single purification unit, means for exiting the part of the second stream (6) intended for the turbine from the heat exchanger (G) at an intermediate temperature of the heat exchanger, the inlet of the turbine (28) being at the intermediate temperature of the heat exchanger and means for sending another part (32) of the second stream, which is cooled in the heat exchanger down to its cold end, to the first column, **characterized in that** the second column does not comprise an intermediate condenser, the conduit for introducing the first purified air stream being connected to the interior of the second column to allow the first stream to participate in the distillation.

2. The apparatus according to claim 1, in which the refrigeration production means comprise an expansion turbine for a nitrogen-rich gas coming from the first column (K3) and/or means for sending a cryogenic liquid from an external source to the double column (K3, K4).

3. The apparatus according to claim 1 or 2, in which the means for sending air to the purification unit at the third pressure comprise no compression means other than a single-stage compressor (B).

4. The apparatus according to claim 1, 2 or 3, comprising no means for compressing the first stream (8).

5. A method of air separation by cryogenic distillation using a double column with a first column (K3) operating at a first pressure and a second column (K4) operating at a second pressure, lower than the first pressure, the second column having a bottom reboiler (M), in which:
i) air containing water and carbon dioxide is sent to a single purification unit (D) at a third pressure greater than atmospheric pressure by at most 1 bar,
ii) the purified air is separated into two,
iii) a first air stream (8) purified in the purification unit is sent to a heat exchanger (G) at a fourth pressure greater than the second pressure by at most 1 bar,
iv) the first purified air stream cooled in the heat exchanger is sent to the second column (K4), without having been expanded,
v) a second air stream (6) is boosted to a fifth pressure between the first pressure and 1 bar above the first pressure, the second stream is sent at the fifth pressure to the heat exchanger and a part of the second stream is sent to the first column in gaseous form,
vi) refrigeration is supplied to maintain the process cold,
vii) a nitrogen-rich gas from the first column is at least partially condensed in the reboiler and at least a part of the condensed nitrogen is returned to the first column,
viii) a nitrogen-enriched liquid (35) and an oxygen-enriched liquid (34) are sent from the first column to the second column,
ix) an oxygen-enriched gas (29) or a nitrogen-enriched gas is withdrawn from the double column and is reheated in the heat exchanger to form a product of the process
x) the process being kept cold by expansion of a part (30) of the second stream (6) in a turbine (28) from the fifth pressure to the second pressure, the entire second stream (6) is cooled in the heat exchanger (G) to an intermediate temperature of the heat exchanger, the inlet of the turbine (28) being at the intermediate temperature of the heat exchanger and the part (32) of the second stream sent to the first column being cooled in the heat exchanger down to its cold end.
xi) the first air stream and/or the part of the second stream intended for the first column is cooled in the heat exchanger to a temperature at least 5°C above its dew point
**characterized in that** the first air stream is sent directly into the second column to be separated therein without having been condensed in a condenser.

6. The method according to claim 5, in which the first stream (8) is sent to the second column (K4) at a level lower than or equal to the arrival level of the oxygen-enriched liquid (34).

7. The method according to one of claims 5 or 6, in which the part of the air expanded in the turbine represents between 6 and 15% by vol, preferably between 6 and 8% of the purified air.

8. The method according to one of claims 5 to 7, in which all the air (4) is purified at a pressure not exceeding 1.5 bara, or even not exceeding 1.3 bara.

9. The method according to one of claims 5 to 8, in which the oxygen-enriched gas (29) contains at least 80 mol% oxygen, or even at least 90 mol% oxygen, but preferably less than 98 mol% oxygen.

10. The method according to one of claims 5 to 9, in which the first stream (8) represents between 20 and 30% by vol of the purified air stream.

11. The method according to one of claims 5 to 10, in which the second stream (6) represents between 70 and 80% by vol of the purified air stream.

12. The method according to one of claims 5 to 11, in which an oxygen-enriched gas (29) and/or a nitrogen-enriched gas is withdrawn from the double column and is/are reheated in the heat exchanger (G) to form a product of the process by introducing it or them at the cold end of the heat exchanger.
